# FASCICULE DE BREVET EUROPEEN

(11) **EP 4 256 405 B1**
(45) Date de publication et mention de la délivrance du brevet: **25.02.2026**
(21) Numéro de dépôt: 21835994.1
(22) Date de dépôt: 03.12.2021
(51) Int. Cl.: G04B 19/22, G04B 27/00, G04B 19/23

(54) **DISPOSITIF D'AFFICHAGE DE L'HEURE DANS UN FUSEAU HORAIRE PREDEFINI POUR MOUVEMENT HORLOGER**
VORRICHTUNG ZUR ANZEIGE DER ZEIT IN EINEM VORBESTIMMTEN ZEITBEREICH DURCH EIN UHRWERK
DEVICE ENABLING A TIMEPIECE MOVEMENT TO DISPLAY THE TIME IN A PREDEFINED TIME ZONE

(30) Priorité: 07.12.2020 CH 15492020
(43) Date de publication de la demande: 11.10.2023
(73) Titulaire: La Montre Hermès S.A., 2555 Brügg BE (CH)
(72) Inventeur: MOJON, Jean-François, 2208 Les Hauts-Geneveys (CH); CLEMENT, Xavier, 25390 Fournets Luisans (FR); FUNDER-NIELSEN, Thomas, 8032 Zurich (CH)
(74) Mandataire: e-Patent SA
(86) Numéro de dépôt international: PCT/EP2021/084101
(87) Numéro de publication internationale: WO 2022/122569

(56) Documents cités:
- CH-B1- 702 422
- US-A- 2 461 599
- US-A- 3 745 762

## Description

### Domaine technique

La présente invention concerne un dispositif d'affichage, pour mouvement horloger, comportant
un mobile d'affichage de l'heure destiné à porter un organe d'affichage de l'heure dans un fuseau horaire prédéfini, et à être entrainé de manière adaptée à partir d'un mobile d'entrainement du mouvement horloger,
un châssis destiné à être déplacé en rotation autour d'un premier axe principal et à coopérer avec des indications fixes en référence au bâti du mouvement horloger pour afficher une information,
un organe mobile monté rotatif sur le châssis suivant un deuxième axe de rotation distinct du premier axe principal,
un mécanisme de correction agencé pour pouvoir entrainer l'organe mobile de telle manière qu'il présente une position angulaire prédéfinie en référence au bâti du mouvement horloger indépendamment de la position angulaire du châssis autour du premier axe principal.

La présente invention concerne également un mouvement horloger comprenant un tel dispositif d'affichage ainsi qu'une pièce d'horlogerie comportant un tel mouvement horloger.

### Etat de la technique

De tels dispositifs d'affichage ont déjà été divulgués dans l'art antérieur.

A titre d'exemple, la demande de brevet EP 0921451 A1 décrit une montre comportant un châssis définissant une aiguille d'affichage des heures courantes, pivotée suivant un premier axe de rotation principal, et portant à la fois un cadran gradué et une aiguille des minutes courantes, tous deux étant pivotés suivant un même deuxième axe de rotation en référence au châssis. Le cadran gradué est entrainé de telle manière qu'il présente la même orientation en référence au bâti du mouvement horloger dans toutes les positions angulaires du châssis. L'aiguille des minutes courantes est entrainée pour afficher les minutes courantes en relation avec le cadran gradué.

Le brevet CH 702422 B1 présente une montre similaire comportant un cadran orbital pour l'affichage des heures courantes. A cet effet, le dispositif d'affichage correspondant comprend un châssis entrainé par le mouvement horloger pour pivoter suivant un premier axe de rotation principal. Le châssis porte un cadran des heures pivoté suivant un deuxième axe de rotation, distinct du premier axe de rotation, de telle manière qu'il présente en permanence une même orientation en référence au bâti du mouvement horloger. Une aiguille d'affichage des heures courantes est également montée rotative sur le châssis, en étant entrainée pour tourner suivant le deuxième axe de rotation et afficher les heures courantes en relation avec le cadran des heures. Ce document prévoit qu'une aiguille d'affichage des minutes courantes puisse être montée rotative sur le châssis, suivant le deuxième axe de rotation et, dans une variante de réalisation particulière, que le châssis soit entrainé pour faire un tour en douze ou vingt-quatre heures pour afficher l'heure dans un deuxième fuseau horaire. Dans ce cas, le châssis pourrait être pourvu d'un index coopérant avec des graduations fixes des heures.

D'autres documents de l'art antérieur décrivent des affichages basés sur le principe qui vient d'être décrit. On pourra notamment relever que si les différentes constructions correspondantes présentent des différences plus ou moins importantes, le principe de base de l'affichage reste sensiblement le même. Il en va notamment ainsi des deux exemples présentés ci-dessus, qui sont pourtant espacés l'un de l'autre d'une bonne vingtaine d'années.

Par conséquent, le besoin existe toujours de proposer des dispositifs d'affichage alternatifs, permettant aux marques horlogères de se démarquer de leurs concurrentes, préférablement avec des solutions dont la lisibilité serait améliorée par rapport à celle des dispositifs connus.

### Divulgation de l'invention

Un but principal de la présente invention est de proposer un dispositif d'affichage de construction alternative par rapport aux dispositifs d'affichage connus, pour réaliser une pièce d'horlogerie d'apparence à la fois originale et d'une grande lisibilité.

A cet effet, la présente invention concerne plus particulièrement un dispositif d'affichage du type mentionné plus haut, caractérisé
par le fait que le châssis présente une position angulaire fixe pour un fuseau horaire prédéfini, la position angulaire du châssis autour du premier axe principal étant destinée à être associée à l'affichage d'une information statique relative au fuseau horaire prédéfini, les positions angulaires respectives du châssis et du mobile d'affichage étant indexées l'une par rapport à l'autre, et
par le fait que le dispositif comporte en outre un mécanisme de sélection agencé:
   - pour faire tourner le mobile d'affichage de l'heure, en réponse à une action prédéfinie d'un utilisateur, de telle manière qu'il se déplace d'une première position associée à l'affichage de l'heure dans un premier fuseau horaire à une deuxième position associée à l'affichage de l'heure dans un deuxième fuseau horaire, et
   - pour faire tourner simultanément le châssis par pas, de telle manière qu'il se déplace d'une première position, associée à l'affichage d'une information relative au premier fuseau horaire, à une deuxième position, associée à l'affichage d'une information relative au deuxième fuseau horaire.

Grâce à ces caractéristiques, la lecture de l'heure dans le fuseau horaire prédéfini est plus aisée que dans le cas du dispositif antérieur mentionné plus haut, puisqu'elle est moins dépendante de la forme, plus globalement de l'apparence, du châssis. En outre, ce dernier ne se déplaçant pas lors du fonctionnement normal de la montre, il ne perturbe pas la lecture de l'heure. En effet, la mise en œuvre d'affichages complexes avec plusieurs organes se déplaçant de manière simultanée peut parfois péjorer leur lisibilité, d'autant plus que ces affichages sont souvent associés à des répartitions spatiales inhabituelles des organes d'affichage de l'heure courante. Ainsi, la présente invention prend d'une certaine manière le contre-pied de ces dispositifs d'affichage complexes avec châssis entrainé par le mouvement horloger, en proposant un châssis mobile uniquement à la demande de l'utilisateur et présentant une information statique en fonctionnement normal.

De manière préférée, on peut prévoir que le mobile d'affichage soit porté par le châssis en étant agencé pour tourner suivant le deuxième axe de rotation.

Dans ce cas, on peut également prévoir en outre que l'organe mobile soit un cadran portant des graduations relatives aux heures.

Ainsi, le cadran des heures présente avantageusement une orientation angulaire telle que sa position midi soit toujours positionnée en alignement avec la position midi d'un cadran fixe conventionnel, et la lecture de l'heure dans le fuseau horaire prédéterminé peut se faire de manière habituelle et intuitive.

De manière avantageuse, on peut prévoir que le dispositif d'affichage comporte en outre un mobile d'affichage de la minute courante, destiné à porter un organe d'affichage de la minute courante, monté rotatif sur le châssis suivant le deuxième axe de rotation. Ainsi, l'heure courante dans le fuseau horaire prédéfini est affichée de manière conventionnelle en fonctionnement normal de la pièce d'horlogerie correspondante, l'utilisateur étant libre d'ajuster la position du châssis quand il le souhaite, pour sélectionner l'affichage de l'heure courante dans un autre fuseau horaire.

On peut prévoir que le dispositif d'affichage comporte une roue dentée destinée à être montée rotative en référence au bâti du mouvement horloger, suivant le premier axe de rotation, la roue dentée étant solidaire du châssis, et que le mécanisme de sélection comporte un organe de commande agencé pour agir sur la roue dentée et la faire tourner d'un pas en réponse à l'action prédéfinie de l'utilisateur.

Dans ce cas, lorsque l'organe mobile est un cadran portant des graduations relatives aux heures, on peut en outre prévoir que le dispositif comporte une liaison cinématique de correction agencée entre l'organe mobile et une denture destinée à être montée fixe en référence au bâti du mouvement horloger, la liaison cinématique de correction étant agencée de telle manière que pour chaque rotation du châssis suivant un angle donné, l'organe mobile soit entrainé en rotation d'un angle égal au double de cet angle donné mais en sens inverse en référence au sens de rotation du châssis.

Par ailleurs, lorsque le mobile d'affichage de l'heure est porté par le châssis en étant agencé pour tourner suivant le deuxième axe de rotation, on peut avantageusement prévoir en outre que le dispositif comporte une liaison cinématique d'entrainement agencée pour relier le mobile d'affichage de l'heure au mobile d'entrainement du mouvement horloger, la liaison cinématique d'entrainement comportant un engrenage planétaire comprenant:
- un porte-satellite destiné à être relié cinématiquement au mobile d'entrainement du mouvement horloger et portant au moins un satellite agencé en prise avec le mobile d'affichage de l'heure, et
- une roue solaire agencée en prise avec le satellite et reliée cinématiquement avec une denture destinée à être montée fixe en référence au bâti du mouvement horloger.

De manière générale, on peut préférablement prévoir que le dispositif d'affichage comporte en outre un mobile d'affichage de l'heure dans le fuseau horaire local.

La présente invention concerne également un mouvement horloger répondant aux caractéristiques énoncées ci-dessus, ainsi qu'une pièce d'horlogerie comportant un tel mouvement horloger associé à un support monté fixe en référence au bâti du mouvement horloger et portant des indications relatives à des fuseaux horaires permettant d'identifier ces derniers.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemple non limitatif et dans lesquels:
- la figure 1 représente une vue schématique de face d'une partie d'une pièce d'horlogerie comportant un dispositif d'affichage selon un mode de réalisation préféré de la présente invention;
- la figure 2 représente une vue de face simplifiée d'une partie du dispositif d'affichage selon le mode de réalisation préféré de la figure 1;
- la figure 3 représente une vue en coupe transversale simplifiée des composants visibles sur la figure 2, suivant la ligne de coupe B-B illustrée sur la figure 2;
- la figure 4 représente une vue de face simplifiée d'une autre partie du dispositif d'affichage selon le mode de réalisation préféré de la figure 1, et
- la figure 5 représente une vue en coupe transversale simplifiée des composants visibles sur la figure 4, suivant la ligne de coupe A-A illustrée sur la figure 4.

### Mode(s) de réalisation de l'invention

La figure 1 représente une vue schématique d'une partie d'une pièce d'horlogerie 1 comportant un dispositif d'affichage 2 selon un mode de réalisation préféré de la présente invention, permettant d'en exposer clairement le principe général. Bien entendu, la figure 1 et sa description détaillée qui suit sont fournies à titre d'exemple illustratif et l'homme du métier pourra procéder à des adaptations justifiées par ses propres besoins sans nécessairement sortir du cadre de l'invention tel que défini par les revendications.

Le dispositif d'affichage 2 selon la présente invention peut être directement intégré dans un mouvement horloger ou il peut être assemblé à un mouvement horloger de base sous la forme d'un module additionnel sans sortir du cadre de l'invention. Un dispositif d'affichage 2 se présentant sous la forme d'un module d'affichage additionnel sera décrit ci-dessous dans un souci de simplification du présent exposé. Les détails de construction du mouvement horloger de base ne seront pas abordés ici, dans un souci de concision et de simplification, étant donné que la mise en œuvre de la présente invention n'en dépend pas directement.

La pièce d'horlogerie 1 comporte, de manière conventionnelle, une boite logeant un mouvement horloger (non visibles) surmonté d'un cadran 4 présentant ici une forme générale sensiblement annulaire.

Le cadran 4 comporte un guichet 5 au travers duquel apparait une portion d'un disque 6 d'affichage des heures dans le fuseau horaire local (hometime). Le disque 6 est gradué sur vingt-quatre heures et est entrainé par le mouvement horloger pour faire un tour complet en vingt-quatre heures en tournant dans le sens anti-horaire.

Par ailleurs, le cadran 4 présente une portion annulaire 8, à sa périphérie interne, portant des noms de villes régulièrement répartis sur tout le tour, chaque nom de ville étant associé à un fuseau horaire bien défini. Certains noms de villes sont associés à une inscription « ---s », le « s » étant dans ce cas positionné en étant aligné avec le nom de ville adjacent, pour indiquer le décalage correspondant à l'heure d'été.

Le centre du cadran 4 est évidé pour pouvoir y agencer un mécanisme d'affichage de l'heure dans un fuseau horaire supplémentaire, prédéfini. Ce mécanisme comporte un châssis (référence numérique 10 sur la figure 2) portant une plaque de fermeture 12 optionnelle, destinée à masquer le mouvement horloger, un index 14 de fuseau horaire, destiné à coopérer avec les noms de villes portés par la portion annulaire 8, ainsi qu'un cadran 16, secondaire, portant préférablement des graduations relatives aux heures. Le dispositif d'affichage 2 peut par exemple être porté par la platine d'un mouvement horloger de base.

Comme cela ressortira de la suite de la description, le dispositif d'affichage 2 comporte un mécanisme de sélection agencé de telle manière qu'un utilisateur puisse agir sur le châssis 10 pour le faire tourner autour d'un premier axe de rotation 18 principal, ici au centre de l'ouverture centrale du cadran 4. On peut avantageusement prévoir que la pièce d'horlogerie 1 comporte un poussoir 20 à cet effet, relié au mécanisme de sélection de telle manière qu'à chaque pression de l'utilisateur sur le poussoir 20, le châssis 10 tourne d'un pas, dans un sens de rotation donné, ici dans le sens de rotation horaire à titre illustratif non limitatif.

Selon le mode de réalisation illustré, de manière non-limitative, la portion annulaire 8 du cadran 4 porte vingt-quatre noms de villes définissant autant de positions différentes du châssis 10 dont chacune est associée à l'affichage de l'heure courante dans le fuseau horaire correspondant. Ainsi, le dispositif d'affichage 2, selon le mode de réalisation illustré, est agencé de telle manière que le châssis 10 effectue un tour complet sur lui-même, par pas de 1/24^{ème} de tour, en réponse à vingt-quatre pressions successives de l'utilisateur sur le poussoir 20.

La figure 1 illustre, en traits discontinus, la position angulaire qu'occuperait le cadran 16 après douze pressions depuis sa position illustrée en traits pleins. On constate que l'index 14 se comporte comme une aiguille indicatrice standard, en relation avec les noms de villes, pour faciliter la lecture du nom de ville en regard duquel le cadran 16 est positionné.

Le cadran 16 est quant à lui monté rotatif sur le châssis 10, suivant un deuxième axe de rotation 22, en étant relié à un mécanisme de correction agencé pour maintenir l'orientation angulaire du cadran 16 constante en référence au bâti du mouvement horloger.

Le châssis 10 porte en outre des organes d'affichage de l'heure courante dans le fuseau horaire prédéfini, ici une aiguille des heures 24 et une aiguille des minutes 26, toutes deux agencées pour tourner suivant le deuxième axe de rotation 22. Ainsi, les deux aiguilles 24 et 26 sont entrainées non seulement pour afficher l'heure courante dans le fuseau horaire prédéfini, mais en outre pour corriger leurs positions lorsque le châssis 10 et donc le cadran 16 sont déplacés en rotation à la demande de l'utilisateur, comme cela ressortira de la suite de la description.

La pièce d'horlogerie 1 comporte également une couronne de mise à l'heure 28 qui peut avantageusement présenter une position axiale dans laquelle sa rotation permet de corriger l'heure de manière synchronisée dans le fuseau horaire local et dans le fuseau horaire supplémentaire. Il peut être avantageux de prévoir en outre une position axiale supplémentaire de la couronne 28 dans laquelle sa rotation permet de corriger l'heure dans le fuseau horaire local ou dans le fuseau horaire supplémentaire indépendamment de l'heure dans l'autre fuseau.

Un exemple préféré de construction du dispositif d'affichage 2 va maintenant être présenté à l'aide des figures 2 à 5. Les figures 2 et 3 illustrent des vues simplifiées, respectivement de face et en coupe, d'une partie du dispositif d'affichage 2 permettant notamment d'assurer le maintien de l'orientation angulaire du cadran 16 lors des déplacements du châssis 10, tandis que les figures 4 et 5 illustrent des vues simplifiées, respectivement de face et en coupe, d'une partie du dispositif d'affichage 2 permettant d'assurer un entrainement adéquat des aiguilles des heures 24 et des minutes 26 sur le cadran 16.

Le châssis 10 est rendu solidaire d'une roue dentée 32, ici par trois vis 30, cette roue dentée 32 étant montée rotative sur un élément (non illustré, par exemple la platine) de bâti du mouvement horloger, suivant le premier axe de rotation 18. Le châssis 10 et la roue dentée 32 présentent des ouvertures alignées avec le premier axe de rotation 18, et définissant un passage 34 dont la fonction sera exposée ultérieurement.

La roue dentée 32 présente ici vingt-quatre dents avec lesquelles coopère un sautoir 36 pour définir les vingt-quatre positions angulaires différentes du châssis 10 en référence au mouvement horloger.

On constate également, sur la vue de la figure 2, que le poussoir 20 est destiné à coopérer avec un mécanisme de sélection permettant de sélectionner la position angulaire qu'occupe le châssis 10 en référence au mouvement horloger. Ainsi, le poussoir 20 peut plus particulièrement être agencé pour agir sur un organe de commande, ici une bascule de sélection 38 rotative en référence au bâti du mouvement horloger.

La bascule de sélection 38 est positionnée et dimensionnée pour coopérer avec la denture de la roue dentée 32 en réponse à une pression de l'utilisateur sur le poussoir 20, de telle manière qu'une pression sur le poussoir 20 fasse tourner la roue dentée 32 d'un seul pas, permettant de passer d'un fuseau horaire au suivant. A cette fin, la bascule de sélection 38 comprend un bec d'actionnement 40 ménagé à l'extrémité libre d'un bras élastique permettant au bec d'actionnement 40 de s'escamoter lorsque la bascule de sélection 38 reprend sa position de repos (comme illustré sur la figure 2), sous l'effet de l'action d'un organe de rappel élastique 42, intégré. Bien entendu, la présente invention n'est pas limitée à la réalisation spécifiquement illustrée et décrite de la bascule de sélection 38, et l'homme du métier ne rencontrera pas de difficulté particulière pour adapter le présent enseignement en fonction de ses propres besoins, sans sortir du cadre de l'invention tel que défini par les revendications.

Le châssis 10 porte par ailleurs une couronne dentée 44 destinée à porter le cadran 16 et à en permettre l'entrainement en rotation en référence au châssis 10. A cet effet, la couronne dentée 44 est montée sur le châssis 10 de manière à pouvoir pivoter librement en référence à ce dernier.

La couronne dentée 44 est reliée à une couronne dentée fixe 46, par l'intermédiaire d'une liaison cinématique de correction permettant de maintenir constante l'orientation angulaire du cadran 16 en référence au bâti du mouvement horloger. La liaison cinématique de correction comprend ici un premier renvoi 48 dont le pignon est en prise avec la couronne dentée 44 et dont la roue est en prise avec la roue d'un deuxième renvoi 50, elle-même étant en prise avec la denture de la couronne dentée fixe 46.

La liaison cinématique de correction présente avantageusement un rapport d'engrenages tel que le cadran 16 tourne d'un douzième de tour autour du deuxième axe de rotation 22 à chaque fois que le châssis 10 tourne d'un vingt-quatrième de tour autour du premier axe de rotation 18 (le châssis 10 et le cadran 16 tournant en sens inverses).

Ainsi, en fonctionnement normal, c'est-à-dire lorsque la pièce d'horlogerie 1 indique l'heure normalement, sans intervention de l'utilisateur, le châssis 10 et le cadran 16 présentent des positions/orientations respectives fixes. Lorsque l'utilisateur souhaite modifier le fuseau horaire supplémentaire dont l'heure est indiquée par l'aiguille des heures 24, en relation avec le cadran 16, il presse autant de fois que nécessaire sur le poussoir 20 pour faire tourner le châssis 10 jusqu'à ce que l'index 14 soit situé en regard du nom de ville souhaité, l'orientation angulaire du cadran 16 étant maintenue inchangée grâce à la liaison cinématique de correction.

L'entrainement des aiguilles indicatrices 24 et 26 en regard du cadran 16 va à présent être exposé plus en détail en relation avec les figures 4 et 5. Les aiguilles 24 et 26 doivent à la fois être entrainées pour indiquer l'heure courante dans le fuseau horaire prédéfini, et être entrainées de manière à indiquer l'heure courante en gardant le même référentiel angulaire, c'est-à-dire le cadran 16 dont l'orientation angulaire est maintenue constante, lorsque le châssis 10 pivote.

Le dispositif d'affichage 2 comporte une liaison cinématique d'entrainement agencée pour relier un mobile d'affichage de l'heure 52, destiné à porter l'aiguille des heures 24 dans le fuseau horaire prédéfini, à un mobile d'entrainement (non visible) du mouvement horloger. Cette liaison cinématique d'entrainement comporte une chaussée additionnelle 54 destinée à être entrainée à partir du mobile d'entrainement du mouvement horloger pour faire un tour complet, suivant le premier axe de rotation 18, en une heure. La transmission du mouvement depuis le mobile d'entrainement du mouvement horloger vers la chaussée additionnelle 54 est réalisée au travers du passage 34. Le mouvement de rotation de la chaussée additionnelle 54 est ainsi indépendant des éventuels mouvements de rotation du châssis 10.

La chaussée additionnelle 54 est agencée en prise avec une première roue d'un renvoi d'entrainement 56 présentant une deuxième roue agencée en prise avec une chaussée de fuseau 58, agencée sur le châssis 10 pour pivoter suivant le deuxième axe de rotation 22 et destinée à porter l'aiguille des minutes 26.

La chaussée de fuseau 58 porte deux satellites 60 agencés en prise avec la denture du mobile d'affichage de l'heure 52. Dans le même temps, chaque satellite 60 est également en prise avec la denture d'une roue solaire 62 coaxiale au mobile d'affichage de l'heure 52.

La roue solaire 62 fait partie d'un mobile solaire 64 portant également une roue solaire de compensation 66 agencée en prise avec un pignon du deuxième renvoi 50 en prise avec la couronne dentée fixe 46. Les roues 62 et 66 sont donc solidaires en rotation.

Il en ressort qu'en fonctionnement normal, c'est-à-dire lorsque la pièce d'horlogerie 1 fonctionne sans intervention de l'utilisateur visant notamment à faire tourner le châssis 10, la roue solaire 62 est fixe puisqu'elle est reliée cinématiquement à la couronne dentée fixe 46. Les dentures respectives du mobile d'affichage des heures 52 et de la roue solaire 62 présentent des diamètres primitifs sensiblement identiques mais des nombres de dents légèrement différents, de telle manière que lorsque les satellites 60 roulent sur la denture fixe de la roue solaire 62, ils induisent une légère rotation du mobile d'affichage des heures 52 dans le sens de rotation horaire, avec une vitesse de rotation telle qu'il fasse un tour complet sur lui-même en douze heures. Le principe de fonctionnement de cette minuterie particulière ne sera pas décrit en détail ici, étant donné qu'il a déjà fait l'objet du dépôt d'une demande de brevet antérieure, publiée sous le numéro CH 715546 A2 dont l'enseignement est incorporé ici par référence pour ce qui concerne la mise en œuvre de la liaison entre la chaussée de fuseau 58 et le mobile d'affichage des heures 52.

Il apparait en outre de ce qui précède que les mobiles agencés pour pivoter autour du deuxième axe de rotation 22 définissent un engrenage planétaire, activé lorsque l'utilisateur agit sur le poussoir 20 pour faire pivoter le châssis 10. Au cours d'une telle opération, la chaussée de fuseau 58 continue de jouer le rôle d'une première entrée pour l'engrenage planétaire, via sa liaison avec le mobile d'entrainement du mouvement horloger, mais joue également le rôle de porte-satellites, avec les satellites 60. La roue solaire 62, en prise avec les satellites 60 joue le rôle de deuxième entrée puisqu'elle est entrainée par le deuxième renvoi 50, forcé de rouler sur la denture de la couronne dentée fixe 46 lorsque le châssis 10 tourne autour du premier axe de rotation 18. Le mobile d'affichage des heures 52 joue le rôle de sortie en entrainant l'aiguille des heures 24 du fuseau horaire prédéfini suivant une résultante des mouvements de la chaussée de fuseau 58 et du châssis 10. Ainsi, lors de la rotation du châssis 10, les satellites 60 sont entrainés par la roue solaire 62 pour tourner plus rapidement que lors du fonctionnement normal et entrainer l'aiguille des heures 24 de telle manière qu'elle passe de l'affichage de l'heure dans un premier fuseau horaire à celui de l'heure dans un deuxième fuseau horaire en un temps correspondant au temps de déplacement du châssis 10, en réponse à l'action de l'utilisateur sur le poussoir 20.

Les rapports d'engrenage impliqués dans le train d'engrenage planétaire, et entre ce dernier et la couronne dentée fixe 46, sont ajustés de telle manière que lorsque le châssis 10 pivote d'un vingt-quatrième de tour, l'aiguille des heures 24 pivote d'un douzième de tour (dans le même sens de rotation ici).

On notera que le mobile d'entrainement du mouvement horloger peut par exemple être une chaussée conventionnelle (éventuellement modifiée pour ne pas avoir le canon standard destiné à porter l'aiguille des minutes), qui serait également reliée à l'organe d'affichage de l'heure locale. Ainsi, la couronne de mise à l'heure 28 peut être agencée pour agir de manière conventionnelle sur la chaussée du mouvement horloger afin de corriger l'heure, les mouvements correspondants de la chaussée étant alors retransmis simultanément aux deux organes d'affichage de l'heure locale 6 et dans le fuseau horaire prédéfini 24.

Il ressort de la description qui précède que la présente invention permet la réalisation d'un dispositif d'affichage 2 original et particulièrement bien lisible, tout en présentant un nombre total de composants contenu, impliquant par conséquent un nombre de modifications à apporter à un mouvement horloger de base relativement limité.

La description qui précède s'attache à décrire un mode de réalisation particulier à titre d'illustration non limitative et, l'invention n'est pas limitée à la mise en œuvre de certaines caractéristiques particulières qui viennent d'être décrites, comme par exemple la nature de la grandeur affichée par les différents organes d'affichage décrits ou encore la forme et la manière dont sont réalisés certains composants dès lors qu'elles peuvent être modifiées sans impact sur la mise en œuvre de la présente invention, comme par exemple la forme du châssis 10 ou des composants du mécanisme de sélection. En particulier, on notera que le châssis 10 pourrait ne porter qu'un organe d'affichage dont la position, commandée en référence au bâti du mouvement horloger, permettrait une lecture intuitive de la grandeur affichée, sans qu'il soit forcément nécessaire de prévoir un cadran gradué dont l'orientation angulaire devrait être maintenue fixe. Dans ce cas, la grandeur affichée pourrait être différente de l'heure dans un fuseau horaire prédéfini et le mobile d'affichage de l'heure 52 pourrait être agencé pour pivoter suivant le premier axe de rotation 18, sans sortir du cadre de l'invention. De même, l'aiguille d'affichage des minutes 26 pourrait également être agencée pour pivoter suivant le premier axe de rotation 18, indépendamment de la position de l'aiguille d'affichage des heures 24, sans pour autant sortir du cadre de l'invention. Par ailleurs, le châssis 10 pourrait présenter une forme différente, éventuellement étendue pour lui permettre de porter un ou plusieurs mobiles d'affichage supplémentaires, éventuellement associés à un cadran orbital (à la demande de l'utilisateur) supplémentaire. De plus, dans le cas de l'affichage de l'heure dans un fuseau horaire supplémentaire, on pourrait également prévoir l'affichage de l'heure dans les demi-fuseaux en prévoyant des pas variables pour la denture de la roue dentée 32, sans pour autant sortir du cadre de la présente invention tel que défini par les revendications.

## Revendications

1. Dispositif d'affichage (2), pour mouvement horloger, comportant
un mobile d'affichage de l'heure (52) destiné à porter un organe d'affichage de l'heure (24) dans un fuseau horaire prédéfini, et à être entrainé de manière adaptée à partir d'un mobile d'entrainement du mouvement horloger,
un châssis (10) destiné à être déplacé en rotation autour d'un premier axe principal (18) et à coopérer avec des indications fixes en référence au bâti du mouvement horloger pour afficher une information,
un organe mobile (16) monté rotatif sur ledit châssis (10) suivant un deuxième axe de rotation (22) distinct dudit premier axe principal (18),
un mécanisme de correction agencé pour pouvoir entrainer ledit organe mobile (16) de telle manière qu'il présente une position angulaire prédéfinie en référence au bâti du mouvement horloger indépendamment de la position angulaire dudit châssis (10) autour dudit premier axe principal (18),
**caractérisé en ce que** ledit châssis (10) présente une position angulaire fixe pour ledit fuseau horaire prédéfini, la position angulaire dudit châssis (10) autour dudit premier axe principal (18) étant destinée à être associée à l'affichage d'une information statique relative audit fuseau horaire prédéfini, lesdites positions angulaires respectives dudit châssis (10) et dudit mobile d'affichage de l'heure (52) étant indexées l'une par rapport à l'autre, et
**en ce que** le dispositif (2) comporte en outre un mécanisme de sélection agencé:
- pour faire tourner ledit mobile d'affichage de l'heure (52), en réponse à une action prédéfinie d'un utilisateur, de telle manière qu'il se déplace d'une première position associée à l'affichage de l'heure dans un premier fuseau horaire prédéfini à une deuxième position associée à l'affichage de l'heure dans un deuxième fuseau horaire prédéfini, et
- pour faire tourner simultanément ledit châssis (10) par pas, de telle manière qu'il se déplace d'une première position, associée à l'affichage d'une information relative audit premier fuseau horaire, à une deuxième position, associée à l'affichage d'une information relative audit deuxième fuseau horaire.

2. Dispositif (2) selon la revendication 1, **caractérisé en ce que** ledit mobile d'affichage de l'heure (52) est porté par ledit châssis (10) en étant agencé pour tourner suivant ledit deuxième axe de rotation (22).

3. Dispositif (2) selon la revendication 2, **caractérisé en ce que** ledit organe mobile (16) est un cadran portant des graduations relatives aux heures.

4. Dispositif (2) selon la revendication 2 ou 3, **caractérisé en ce qu'**il comporte en outre un mobile d'affichage (58) de la minute courante, destiné à porter un organe d'affichage de la minute courante (26), monté rotatif sur ledit châssis (10) suivant ledit deuxième axe de rotation (22).

5. Dispositif (2) selon l'une des revendications précédentes, **caractérisé**
**en ce qu'**il comporte une roue dentée (32) destinée à être montée rotative en référence au bâti du mouvement horloger, suivant ledit premier axe principal (18), ladite roue dentée (32) étant solidaire dudit châssis (10), et
**en ce que** ledit mécanisme de sélection comporte un organe de commande (38) agencé pour agir sur ladite roue dentée (32) et la faire tourner d'un pas en réponse à ladite action prédéfinie de l'utilisateur.

6. Dispositif (2) selon la revendication 5, lorsque ledit organe mobile (16) est un cadran portant des graduations relatives aux heures, **caractérisé en ce que** le dispositif (2) comporte une liaison cinématique de correction agencée entre ledit organe mobile (16) et une denture destinée à être montée fixe en référence au bâti du mouvement horloger, ladite liaison cinématique de correction étant agencée de telle manière que pour chaque rotation dudit châssis (10) suivant un angle donné, ledit organe mobile (16) soit entrainé en rotation d'un angle égal au double dudit angle donné mais en sens inverse en référence au sens de rotation dudit châssis (10).

7. Dispositif (2) selon l'une des revendications 2 à 6, **caractérisé en ce qu'**il comporte une liaison cinématique d'entrainement agencée pour relier ledit mobile d'affichage de l'heure (52) au mobile d'entrainement du mouvement horloger, ladite liaison cinématique d'entrainement comportant un engrenage planétaire comprenant:
- un porte-satellite (58) destiné à être relié cinématiquement au mobile d'entrainement du mouvement horloger et portant au moins un satellite (60) agencé en prise avec ledit mobile d'affichage de l'heure (52), et
- une roue solaire (62) agencée en prise avec ledit au moins un satellite (60) et reliée cinématiquement avec une denture destinée à être montée fixe en référence au bâti du mouvement horloger.

8. Dispositif (2) selon l'une des revendications précédentes, **caractérisé en ce qu'**il comporte en outre un mobile d'affichage de l'heure (6) dans un fuseau horaire local.

9. Mouvement horloger comportant un dispositif d'affichage (2) selon l'une des revendications 1 à 8.

10. Pièce d'horlogerie (1) comportant un mouvement horloger selon la revendication 9 et un support (4) monté fixe en référence au bâti dudit mouvement horloger et portant des indications relatives à des fuseaux horaires permettant d'identifier ces derniers.

## Patentansprüche

1. Anzeigevorrichtung (2) für ein Uhrwerk, umfassend
ein Stundenanzeigedrehteil (52), das dazu ausgelegt ist, ein Stundenanzeigeelement (24) in einer vordefinierten Zeitzone zu tragen und von einem Uhrwerkantriebsmechanismus angetrieben werden kann,
ein Chassis (10), das so ausgelegt ist, dass es sich um eine erste Hauptachse (18) zu drehen und mit relativ zum Uhrwerksgehäuse feststehenden Anzeigen zusammenzuwirken, um Informationen anzuzeigen,
ein bewegliches Element (16), das so angebracht ist, dass es sich auf dem Chassis (10) um eine von der ersten Hauptachse (18) getrennte zweite Drehachse (22) dreht,
ein Korrekturmechanismus, der so ausgelegt ist, dass er das bewegliche Element (16) so anzutreiben, dass es eine vordefinierte Winkelposition in Bezug auf das Uhrwerkgehäuse unabhängig von der Winkelposition des Chassis (10) um die erste Hauptachse (18) einnimmt,
**dadurch gekennzeichnet, dass** das Chassis (10) eine feste Winkelposition für die vordefinierte Zeitzone aufweist, wobei die Winkelposition des Chassis (10) um der ersten Hauptachse (18) dazu bestimmt ist, mit der Anzeige statischer Informationen in Bezug auf die vordefinierte Zeitzone in Verbindung gebracht zu werden, wobei die jeweiligen Winkelpositionen des Chassis (10) und des Stundenanzeigedrehteils (52) zueinander indexiert sind, und
dass die Vorrichtung (2) außerdem einen Auswahlmechanismus umfasst,
der so ausgelegt ist, dass er das Stundenanzeigedrehteil (52) als Reaktion auf eine vordefinierte Aktion eines Benutzers so dreht, dass es von einer ersten Position, die mit der Anzeige der Uhrzeit in einer ersten vordefinierten Zeitzone verbunden ist, in eine zweite Position, die mit der Anzeige der Uhrzeit in einer zweiten vordefinierten Zeitzone verbunden ist, und
- um das Chassis (10) gleichzeitig schrittweise zu drehen, so dass er sich von einer ersten Position, die mit der Anzeige von Informationen über die erste Zeitzone verbunden ist, in eine zweite Position bewegt, die mit der Anzeige von Informationen über die zweite Zeitzone verbunden ist.

2. Vorrichtung (2) nach Anspruch 1, **dadurch gekennzeichnet, dass** das Stundenanzeigedrehteil (52) von dem Chassis (10) getragen wird und so angeordnet ist, dass es sich um die zweite Drehachse (22) dreht.

3. Vorrichtung (2) nach Anspruch 2, **dadurch gekennzeichnet, dass** das bewegliche Element (16) ein Zifferblatt mit Stundenmarkierungen ist.

4. Vorrichtung (2) nach Anspruch 2 oder 3, **dadurch gekennzeichnet, dass** sie außerdem ein Minutenanzeigedrehteil (58) umfasst, das dazu bestimmt ist, ein Minutenanzeigeelement (26) zu tragen, das so montiert ist, dass es sich auf dem Chassis (10) um die zweite Drehachse (22) drehbar montiert ist.

5. Vorrichtung (2) nach einem der vorstehenden Ansprüche, **dadurch gekennzeichnet,**
**dass** sie ein Zahnrad (32) umfasst, das relativ zum Uhrwerksgehäuse entlang der ersten Hauptachse (18) drehbar montiert werden kann, wobei das Zahnrad (32) fest mit dem Chassis (10) verbunden ist, und
**dass** der Auswahlmechanismus ein Steuerelement (38) umfasst, das so angeordnet ist, dass es auf das Zahnrad (32) einwirkt und es als Reaktion auf die vordefinierte Aktion des Benutzers um einen Schritt dreht.

6. Vorrichtung (2) nach Anspruch 5, wobei das bewegliche Element (16) ein Zifferblatt mit Stundenmarkierungen ist, **dadurch gekennzeichnet, dass** die Vorrichtung (2) ein kinematisches Korrekturgetriebe umfasst, das zwischen dem beweglichen Element (16) und einem Getriebe angeordnet ist, das fest in Bezug auf dem Uhrwerksgehäuse montiert werden soll, wobei das kinematische Korrekturgetriebe so angeordnet ist, dass bei jeder Drehung des Chassis (10) um einen bestimmten Winkel gedreht wird, das bewegliche Element (16) um einen Winkel gedreht wird, der doppelt so groß ist wie der bestimmte Winkel, jedoch in entgegengesetzter Richtung zur Drehrichtung des Chassis (10).

7. Vorrichtung (2) nach einem der Ansprüche 2 bis 6, **dadurch gekennzeichnet, dass** sie eine kinematische Antriebsverbindung umfasst, die so angeordnet ist, dass sie das Stundenanzeigedrehteil (52) mit dem Uhrwerkantriebsmechanismus verbindet, wobei die kinematische Antriebsverbindung ein Planetengetriebe umfasst, das Folgendes umfasst:
- einen Planetenradträger (58), der kinematisch mit dem Uhrwerkantriebsmechanismus verbunden werden kann und mindestens ein Planetenrad (60) trägt, das mit dem Stundenanzeigedrehteil (52) in Eingriff steht, und
- ein Sonnenrad (62), das so angeordnet ist, dass es mit dem mindestens einen Planetenrad (60) in Eingriff steht, und kinematisch mit einem Getriebe verbunden ist, das fest in Bezug auf dem Uhrwerksgehäuse montiert werden kann.

8. Vorrichtung (2) nach einem der vorstehenden Ansprüche, **dadurch gekennzeichnet, dass** sie außerdem ein Stundenanzeigedrehteil zur Anzeige der Uhrzeit in einer lokalen Zeitzone (6) umfasst.

9. Uhrwerk mit einer Anzeigeeinrichtung (2) nach einem der Ansprüche 1 bis 8.

10. Uhr (1) mit einem Uhrwerk gemäß Anspruch 9 und einem Träger (4), der fest in Bezug auf dem Uhrwerksgehäuse montiert ist und Angaben zu den Zeitzonen trägt, anhand derer diese identifiziert werden können.

## Claims

1. Display device (2) for a timepiece movement, comprising
an hour display wheel (52) intended to carry an hour display organ (24) for a predefined time zone, and to be specifically driven by a drive wheel of the timepiece movement,
a chassis (10) intended to be rotated about a first main axis (18) and to cooperate with indications that are static in relation to the frame of the timepiece movement in order to display information,
a moveable organ (16) mounted rotatably on said chassis (10) about a second rotation axis (22) distinct from said first main axis (18),
a correction mechanism arranged so as to be able to drive said moveable organ (16) to a predefined angular position in relation to the frame of the timepiece movement, regardless of the angular position of said chassis (10) about said first main axis (18),
**characterized in that** said chassis (10) has a fixed angular position for said predefined time zone, the angular position of said chassis (10) about said first main axis (18) being intended to be associated with the display of static information relating to said predefined time zone, the respective angular positions of said chassis (10) and of said hour display wheel (52) being indexed in relation to each other, and
**in that** the device (2) further comprises a selection mechanism arranged:
- to rotate said hour display wheel (52), in response to a predefined action by a user, such that it moves from a first position associated with the hour display in a first predefined time zone to a second position associated with the hour display in a second predefined time zone, and
- to simultaneously rotate said chassis (10) in steps so that it moves from a first position, associated with the display of information relating to said first time zone, to a second position, associated with the display of information relating to said second time zone.

2. Device (2) according to claim 1, **characterized in that** said hour display wheel (52) is carried by said chassis (10) and arranged to rotate about said second rotation axis (22).

3. Device (2) according to claim 2, **characterized in that** said moveable organ (16) is a dial with hour graduations.

4. Device (2) according to claim 2 or 3, **characterized in that** it further comprises a display wheel (58) for current minute, intended to carry a display organ (26) for current minute, rotatably mounted on said chassis (10) about said second rotation axis (22).

5. Device (2) according to one of the preceding claims, **characterized**
**in that** it comprises a toothed wheel (32) intended to be mounted rotatably in relation to the frame of the timepiece movement, about said first main axis (18), said toothed wheel (32) being integral with said chassis (10), and
**in that** said selection mechanism comprises a control organ (38) arranged to act on said toothed wheel (32) and to make it rotate by one step in response to said predefined action by the user.

6. Device (2) according to claim 5, in which said moveable organ (16) is a dial with hour graduations, **characterized in that** the device (2) comprises a kinematic correction linkage arranged between said moveable organ (16) and a set of teeth intended to be mounted statically in relation to the frame of the timepiece movement, said kinematic correction linkage being arranged in such a way that for each rotation of said chassis (10) through a given angle, said moveable organ (16) is rotated through an angle equal to twice said given angle but in the opposite direction to the direction of rotation of said chassis (10).

7. Device (2) according to one of claims 2 to 6, **characterized in that** it comprises a kinematic drive linkage arranged to connect said hour display wheel (52) to the drive wheel of the timepiece movement, said kinematic drive linkage comprising a planetary gear comprising:
- a planetary carrier (58) intended to be kinematically linked to the drive wheel of the timepiece movement and carrying at least one planetary wheel (60) engaged with said hour display wheel (52), and
- a sun disc (62) engaged with said at least one planetary wheel (60) and kinematically linked to a set of teeth intended to be mounted statically in relation to the frame of the timepiece movement.

8. Device (2) according to one of the preceding claims, **characterized in that** it also comprises an hour display wheel (6) for a local time zone.

9. Timepiece movement comprising a display device (2) according to one of claims 1 to 8.

10. Timepiece (1) comprising a timepiece movement according to claim 9 and a support (4) mounted statically in relation to the frame of said timepiece movement and bearing indications relating to time zones enabling said time zones to be identified.
